# EUROPÄISCHE PATENTSCHRIFT

(11) **EP 1 634 999 B1**
(45) Veröffentlichungstag und Bekanntmachung des Hinweises auf die Patenterteilung: **13.06.2007**
(21) Anmeldenummer: 04721401.0
(22) Anmeldetag: 17.03.2004
(51) Int. Cl.: E02D 5/38, E02D 5/60

(54) **STAHLBETONSTÜTZE IN ERDAUSHEBUNGEN UND VERFAHREN ZUM BAUEN DIESER STÜTZE**
REINFORCED CONCRETE COLUMN IN A GROUND EXCAVATION AND METHOD FOR BUILDING SAID COLUMN
COLONNE EN BETON ARME PLACEE DANS UNE EXCAVATION ET PROCEDE D'ERECTION CORRESPONDANT

(30) Priorität: 02.06.2003 RU 2003116153; 12.11.2003 RU 2003132805
(43) Veröffentlichungstag der Anmeldung: 15.03.2006
(73) Patentinhaber: Yurkevich Engineering Bureau LTD, Moscow, 119002 (RU)
(72) Erfinder: YURKEVICH, Pavel Borisovich, Moscow, 127055 (RU)
(74) Vertreter: Jeck, Anton
(86) Internationale Anmeldenummer: PCT/RU2004/000100
(87) Internationale Veröffentlichungsnummer: WO 2004/106640

(56) Entgegenhaltungen:
- CH-A- 691 691
- DE-A1- 2 724 680
- GB-A- 1 527 250
- RU-C2- 2 197 578
- SU-A1- 1 177 435
- US-A- 1 706 002
- US-A- 4 987 719
- PATENT ABSTRACTS OF JAPAN Bd. 016, Nr. 487 (M-1323), 9. Oktober 1992 (1992-10-09) & JP 04 179727 A (OHBAYASHI CORP), 26. Juni 1992 (1992-06-26)
- JURKEVICH P.: 'Burovye kolonny - novaya realnost' PODZEMNOE PROSTRANSTVO MIRA no. 4, 2001, pages 12 - 21

## Beschreibung

### 1. Erfindungsgebiet

Die Erfindung bezieht sich auf das Bauwesen, insbesondere auf das Bauen unter beengten Bedingungen, insbesondere auf Bauteile und Verfahren der monolithischen Errichtung der Bauteile von Gebäuden und Bauwerken, nämlich von Stahlbetonstützbauteilen.

### 2. Stand der Technik

Bekannt ist eine Vorrichtung zur Druckübertragung auf tiefer liegende, dichte Grundschichten, die durch das Ausgießen von gebohrten Bohrlöchern mit Beton gebildet werden (Kurzes polytechnisches Wörterbuch M, Staatl. Verlag für technische Theorieliteratur, 1956, S. 830, Ref. "Pfahl").

Bekannt ist eine Vorrichtung zur Druckübertragung auf tiefer liegende, dichte Grundschichten, die durch das Ausgießen der Aushöhlungen im Grund und der Schlitze oder Abschnitte von Gräben gebildet werden.

Bekannt ist eine Vorrichtung in Form eines senkrechten Trägers zum Stützen der Deckenteile eines Bauwerks (Kurzes polytechnisches Wörterbuch M, Staatl. Verlag für technische Theorieliteratur, 1956, S. 429, Ref. "Säule").

Bekannt sind Säulen mit Kopplungsbauteilen in Deckenhöhe, die mit einem Ringschuss ausgebildet sind, und Säulen mit nicht nur einem Rundquerschnitt, sondern auch mit einem Vierkantquerschnitt (Kat. der Russischen Föderation Nr. 21975778, MPK (7)E04W, 1/18, 2000).

Für Säulen mit einem freien Querschnitt kann als Unterscheidungsmerkmal der Äquivalentdurchmesser dienen, nämlich der Mindestabstand vom geometrischen Mittelpunkt des Querschnitts der Säule bis zur Kurve zweiter Ordnung (Kreislinie, Ellipse u.a.), die die Punkte des Querschnittrands der Säule umschreibt (Bronstein I.N., Semendjaew K.A. Nachschlagebuch für Mathematik M., Verlag für phys.- math. Literatur, 1962, S.167, 219, 428).

Bekannt ist ein Stahlbetonträger, der ein mit Mischbeton ausbetoniertes Gerüst enthält unter Einschluss einer Bewehrung und von Kopplungseinheiten (Pat. der Russischen Föderation Nr. 2094575, MPK (6)E04S 5/01, E04W , 1/16, 1991).

Die der Erfindung nach dem Wesen und dem zu erreichenden technischen Ergebnis in Bezug auf den Aufbau am allernächsten kommende ist eine Stahlbetonstütze, die einen mit Mischbeton ausbetonierten Bewehrungskorb und Einlegeteile enthält und sich aus einem oberen und unteren Fundamentteil zusammensetzt (Meteljuk N. S. u. a., Pfähle und Pfahlfundamente, Kiew, "Budiwelnik", 1977, S. 49-51).

Bekannt ist ein Verfahren der Säulenerrichtung, das die Aufstellung von Säulenbewehrungsgerüsten, die Montage der Bewehrungsgerüste, die Aufstellung von Verschalungen und das Betonieren der Gerüstteile beinhaltet (RU Antrag Nr. 99118847/03, E04W,1/16/2001).

Bekannt ist ebenfalls das vom Antragsteller für das nächste Analogon angenommene (ein Prototyp hinsichtlich des Verfahrens) Verfahren zur Errichtung eines Stahlbetonbohrturms mit Einlegeteilen, dem Betonieren in der nicht herausziehbaren Verschalung in der Projektlage im Grundaushub mit dem Ausbetonieren (Jurkewitsch P.B. "Bohrtürme - eine neue Realität", "Unterirdischer Weltraum", 2001, Nr.4, S.12-21, ISSN 0869-799X, TIMR, Moskau).

Der Nachteil der bekannten Vorrichtungen und der Verfahren zur Aufstellung dieser Vorrichtungen ist die Unmöglichkeit, die Arbeiten unter der Erdoberfläche mit den Arbeiten über der Erdoberfläche bei der Errichtung der Gebäudebauteile oder Bauwerke zu vereinen.

### 3. Vorteil der Erfindung

Das technische Ergebnis ist eine erhöhte, senkrechte Genauigkeit bei der Aufstellung der Stützfundamentbauteile und Tragelemente für den Gebäude- oder Anlagenbau und die Möglichkeit, ein Gebäude oder ein Bauwerk gleichzeitig über und unter der Bodenoberfläche errichten zu können.

### 4. Kurzfassung der Figuren

Die Erfindung, wie durch die Ansprüche 1 und 6 definiert, wird nun anhand von Ausführungsbeispielen näher erläutert. Es zeigen:
- Fig. 1: eine perspektivische Ansicht einer ersten Ausführung einer Stahlbetonstütze mit der Anordnung einer nicht herausziehbaren Verschalung mit einem geschlossenen Querschnittrand im oberen Stützteil der Säule für den Fall der Errichtung der Säule in einem Einschlitzaushub,
- Fig. 2: einen Querschnitt längs der Linie I-I in Fig. 1 auf der Markenhöhe der mit senkrechten Rippen versehenen Einlegeteile,
- Fig. 3: einen Querschnitt längs der Linie II-II in Fig. 1,
- Fig. 4: eine perspektivische Ansicht einer zweiten Ausführung einer Stahlbetonstütze mit der Anordnung einer nicht herausziehbaren Verschalung mit einem geschlossenen Querschnittrand im oberen Stützteil der Säule für den Fall der Errichtung der Säule in einem Zweischlitzaushub mit einem T-Querschnitt,
- Fig. 5: einen Querschnitt längs der Linie III-III in Fig. 4 auf der Markenhöhe der Einlegeteile mit senkrechten Rippen,
- Fig. 6: einen Querschnitt längs der Linie IV-IV in Fig. 4 im unteren Fundamentteil der Säule,
- Fig. 7: eine perspektivische Ansicht einer dritten Ausführung einer Stahlbetonstütze mit der Anordnung einer nicht herausziehbaren Verschalung mit einem geschlossenen Querschnittrand eines rechteckigen Querschnitts im oberen Stützteil der Säule für den Fall der Errichtung der Säule in einem Dreischlitzaushub nach Art eines Doppel-T-Trägers,
- Fig. 8: einen Querschnitt längs der Linie V-V in Fig. 7 auf der Markenhöhe der Einlegeteile mit senkrechten Rippen,
- Fig. 9: einen Querschnitt längs der Linie VI-VI in Fig. 7 im unteren Fundamentteil der Säule,
- Fig. 10: eine perspektivische Ansicht einer vierten Ausführung einer Stahlbetonstütze mit der Anordnung einer nicht herausziehbaren Verschalung mit einem geschlossenen Querschnittrand eines runden Querschnitts im oberen Stützteil der Säule für den Fall der Errichtung der Säule in einem Zweischlitzaushub mit kreuzförmigem Querschnitt,
- Fig. 11: einen Querschnitt längs der Linie VII-VII in Fig. 10 auf der Markenhöhe der Einlegeteile mit Radialrippen,
- Fig. 12: einen Querschnitt längs der Linie VIII-VIII in Fig. 10 im unteren Fundamentteil der Säule,
- Fig. 13: eine schematische Darstellung der Exzentrizität der Projektion des Mittelpunkts eines vollen Bewehrungskorbs der Säule hinsichtlich der Projektion von dessen Massenmittelpunkt auf die Fläche des oberen Bewehrungskorbs der Säule für den Fall der Errichtung der Säule in einem Dreischlitzaushub,
- Fig. 14: eine schematische Darstellung der höchsten Flächenabweichung der Aushubschlitze von der Senkrechten längs der Achse Y für den Fall der Errichtung der Säule in einem Dreischlitzaushub,
- Fig. 15: eine schematische Darstellung der höchsten Flächenabweichung der Aushubschlitze von der Senkrechten längs der Achse Y für den Fall der Errichtung der Säule in einem Dreischlitzaushub,
- Fig. 16: eine schematische Darstellung der Abweichung des geometrischen Mittelpunkts des Aushubquerschnitts in der Planebene auf der Fläche des Oberteils des Bewehrungskorbs für den Fall der Errichtung der Säule in einem Dreischlitzaushub,
- Fig. 17: eine Darstellung der technologischen Reihenfolge der Errichtung der Stahlbetonstütze in einem Einschlitzaushub,
- Fig. 18: eine perspektivische Ansicht einer fünften Ausführung einer Stahlbetonstütze mit der Anordnung einer nicht herausziehbaren Verschalung im oberen Stützteil der Säule für den Fall der Errichtung der Säule in einem Bohrloch,
- Fig. 19: einen Querschnitt längs der Linie VIII-VIII in Fig. 18 auf der Markenhöhe der Einlegeteile mit Radialrippen,
- Fig. 20: eine Ansicht in Richtung des Pfeils A in Fig. 18,
- Fig. 21: einen Querschnitt längs der Linie IX-IX in Fig. 20,
- Fig. 22: eine schematische Darstellung der Exzentrizität der Projektion des geometrischen Gesamtmittelpunkts eines vollen Bewehrungskorbs der Säule hinsichtlich der Projektion von dessen Massenmittelpunkt auf die Fläche des oberen Bewehrungskorbs der Säule für den Fall der Errichtung der Säule in einem Bohrloch,
- Fig. 23: eine schematische Darstellung der Exzentrizität der Projektion des Mittelpunkts eines vollen Bewehrungskorbs der Säule hinsichtlich der Projektion von dessen Massenmittelpunkt auf die Fläche des oberen Bewehrungskorbs der Säule für den Fall der Errichtung der Säule in einem Bohrloch,
- Fig. 24: eine schematische Darstellung der Abweichung des geometrischen Mittelpunkts des Querschnitts des Bohrlochs in der Planebene auf die Fläche des Oberteils der Säule für den Fall der Errichtung der Säule in einem Bohrloch,
- Fig. 25: eine Darstellung der technologischen Reihenfolge der Errichtung der Stahlbetonstütze in einem Bohrloch.

### Dabei ist

- 1: der obere Stützteil der Säule,
- 2: die nicht herausziehende Verschalung mit einem geschlossenen Rand,
- 3: der untere Fundamentteil der Säule,
- 4: Einbetten,
- 5: der Bewehrungskorb (der Oberteil),
- 6: der Bewehrungskorb (der Unterteil),
- 7: der Einlegeteil mit senkrechten Rippen,
- 8: der Einlegeteil mit Radialrippen,
- 9: Einrichtung des Grundaushubs,
- 10: Versenken und Zentrieren des Bewehrungskorbs,
- 11: Ausbetonieren der Säule,
- 12: die technologische Rohrleitung zum Breiten und Zementieren des Grundbodens,
- 13: eine Abbaukammer,
- 14: Verriegelungen,
- 15: die Fläche des Oberteils der Säule,
- 16: die Achse des Massenmittelpunkts des Bewehrungskorbs der Säule,
- 17: die geometrische Achse des Säulengerüsts,
- 18: die Senkrechte,
- 19: der erste Schlitz des Dreischlitzaushubs,
- 20: der zweite Schlitz des Dreischlitzaushubs,
- 21-: der dritte Schlitz des Dreischlitzaushubs,
- 22: die geometrische Achse des Dreischlitzaushubs,
- 23: die senkrechte Projektachse des Dreischlitzaushubs,
- 24: das Bohrloch,
- 25: die geometrische Achse der Bohrung, 27 - der geometrische Mittelpunkt des Querschnitts ist.

### 5. Beschreibung der Ausführungsbeispiele

Die Stahlbetonstütze, die einen mit der Betonmasse ausbetonierten Bewehrungskorb und Einlegeteile einschließt und aus dem oberen Stütz- und unteren Fundamentteil besteht, wird in einem Ein- und Mehrschlitzgrundaushub ausgeführt. Dabei ist der obere Teil des Bewehrungskorbs in einer nicht herausziehbaren Verschalung mit einem geschlossenen Rand aufgestellt, deren Projektion des geometrischen Mittelpunkts des Querschnitts mit der Projektion des geometrischen Mittelpunkts des Querschnitts des unteren Teils des Bewehrungskorbs übereinandergelegt wird, und die Größen der Nebenlinien des Unterteils des Bewehrungskorbes längs der Achse Y werden bei ${A}_{KI} < {A}_{BI} ⁢ { zu Ω}_{y} = 2 ⁢ \left({ϵ}_{y}+{α}_{y}+{β}_{y}\right)$ angenommen, wobei
- Y: die Achse, die über den geometrischen Mittelpunkt des Querschnitts des Unterteils des Gerüsts verläuft,
- A_{KI}: die Hauptmaße der Nebenlinien des Unterteils des Gerüsts längs der Achse Y,
- A_{BI}: die ihnen entsprechenden Hauptmaße der Aushubschlitze längs der Achse Y,
- k: der Index der auf das Gerüst bezogenen Größe,
- B: der Index der auf den Aushubschlitz bezogenen Größe,
- i: der Index der Größe,
- ε_{y}: ein Bestandteil der Exzentrizität längs der Achse Y des geometrischen Mittelpunkts des ganzen Bewehrungskorbs hinsichtlich der Projektion von dessen Massenmittelpunkt in der Planebene von dessen Oberteil,
- α_{y}: die größte Abweichung des Aushubs von der Senkrechten längs der Achse Y und
- β_{y}: die Abweichung des geometrischen Mittelpunkts des Aushubs in der Planebene längs der Achse Y in der Fläche des Oberteils der Säule ist.

Die Größen der Nebenlinien des Unterteils des Bewehrungskorbs längs der Achse X werden unter folgender Voraussetzung: ${B}_{KI} < {B}_{BI} ⁢ { zu Ω}_{y} = 2 ⁢ \left({ϵ}_{x}+{α}_{x}+{β}_{x}\right)$ angenommen, wobei
- X: die Achse ist, die über den geometrischen Mittelpunkt des Querschnitts des Unterteils des Gerüsts senkrecht zur Ache Y verläuft,
- B_{KI}: die Hauptmaße der Nebenlinien des Unterteils des Gerüsts längs der Achse X,
- B_{BI}: die Hauptmaße der Aushubschlitze längs der Achse X,
- εₓ: ein Bestandteil der Exzentrizität längs der Achse X der Projektion des geometrischen Mittelpunkts des ganzen Bewehrungskorbs der Säule hinsichtlich der Projektion von dessen Massenmittelpunkt in der Planebene auf dessen Oberteil,
- αₓ: die größte Abweichung des Aushubs von der Senkrechten längs der Achse X und
- βₓ: die Abweichung des geometrischen Mittelpunkts des Aushubs in der Planebene längs der Achse X in der Fläche des Oberteils der Säule ist.

Die Einlegeteile sind im oberen Stützteil der Säule auf der Markenhöhe der Bodenplatte und der Marken der Deckenplatten untergebracht und sind als geschlossene Ränder mit Versteifungsrippen ausgeführt. Die Säule ist in einer nicht herausziehbaren Verschalung im Bohrloch mit einem äquivalenten, maximalen Außendurchmesser D_{K}<D_{C} des Bewehrungskorbs in der Größe Ωᵣ = 2(εᵣ + αᵣ, + βᵣ) ausgeführt, wobei
- D_{c} = A_{B} = B_{B}: der Durchmesser des Bohrlochs,
- εᵣ = (εₓ² + ε_{y}²): die summarische Exzentrizität der geometrischen Achse hinsichtlich der Projektion der Achse des Massenmittelpunkts der Säule in der Planebene auf das Oberteil der Säule,
- αᵣ = √ (αₓ² + α_{y}²): die summarische Abweichung der Achse der Bohrung von der Senkrechten und
- βᵣ = √ (βₓ² + β_{y}²): die summarische Abweichung der Achse der Bohrung im Plan ist.

Die nicht herausziehbare Verschalung ist aus einem Rohr eines runden, rechteckigen oder eines anderen freien, gegenüber den Achsen X, Y symmetrischen Querschnitts mit einem geschlossenen Rand ausgeführt; der untere Teil der Säule ist mit einer Abbaukammer und mit Verriegelungen ausgestattet.

Ein Teil des Bewehrungskorbs im unteren Fundamentteil der Säule überlappt sich mit dem Teil des Bewehrungskorbs, der im oberen Stützteil mit dem Verschluss der Bauteile des Bewehrungskorbs untergebracht ist.

In den Schlitzaushüben sind die Maße des Teils des Bewehrungskorbs, der im oberen Stützteil der Säule liegt, gleich oder kleiner als die inneren Maße der nicht herausziehbaren Verschalung mit einem geschlossenen Rand. Die Hauptmaße längs der Achsen X, Y der Nebenlinien des Unterteils des Bewehrungskorbs, das im unteren Fundamentteil der Säule liegt, sind gleich oder größer als die Hauptaußenmaße der nicht herausziehbaren Verschalung.

In den Bohrungsaushüben ist der äquivalente Außendurchmesser des Teils des Bewehrungskorbs, der im oberen Stützteil der Säule untergebracht ist, gleich oder kleiner als der innere Durchmesser der nicht herausziehbaren Verschalung. Der äquivalente Innendurchmesser des Teils des Bewehrungskorbs, der im unteren Fundamentteil der Säule untergebracht ist, ist gleich oder größer als der Außendurchmesser der nicht herausziehbaren Verschalung.

Das Verfahren der Errichtung der Stahlbetonstütze im Grundaushub schließt Arbeitsgänge der Anfertigung des Bewehrungskorbs der Säule mit Einlegeteilen und das Betonieren in der nicht herausziehbaren Verschalung in der Projektlage in dem Ein- oder Mehrschlitzaushub mit dem Ausbetonieren ein.

Bei der Errichtung der Säule im Ein- oder Mehrschlitzaushub wird die Säule aus einem oberen Stütz- und unteren Fundamentteil ausgeführt, wobei der Grundaushub mit den Abmessungen längs der Achse Y ausgeführt wird, die unter der Voraussetzung angenommen wird: A_{BI} > A_{KI} + 2(ε_{y} + α_{y} + β_{y}) und längs der Achse X unter der Voraussetzung B_{BI} < B_{KI} + 2(εₓ + αₓ + βₓ),
wobei
- Y: die Achse ist, die über dem geometrischen Mittelpunkt des Querschnitts des Unterteils des Gerüsts verläuft,
- X: die Achse ist, die über dem geometrischen Mittelpunkt des Querschnitts des Unterteils des Gerüsts senkrecht zur Achse Y verläuft,
- A_{KI}: die Hauptmaße der Nebenlinien des Unterteils des Gerüsts der Säule längs der Achse Y sind,
- B_{KI}: die Hauptmaße der Nebenlinien des Unterteils des Gerüsts der Säule längs der Achse X sind,
- A_{BI}: die denen entsprechenden Hauptmaße der Aushubschlitze längs der Achse Y sind,
- B_{BI}: die Hauptmaße der Aushubschlitze längs der Achse X sind,
- k: der Index der auf das Gerüst bezogenen Größe ist,
- B: der Index der auf den Aushubschlitz bezogenen Größe ist,
- i: der Index der Größe ist,
- ε_{y} und εₓ: die Bestandteile der Exzentrizität längs der Achsen Y und X entsprechend der Projektion des geometrischen Mittelpunkts des ganzen Bewehrungskorbs der Säule hinsichtlich der Projektion von dessen Massenmittelpunkt in Draufsicht auf dessen Oberteil sind,
- α_{y} und αₓ: jeweils die größten Abweichungen des Aushubs von der Senkrechten längs der Achsen Y und X sind,
- β_{y} und βₓ: jeweils die Abweichungen des geometrischen Mittelpunkts des Aushubquerschnitts in der Planebene längs der Achsen Y und X in der Fläche des Oberteils der Säule sind.

Der Bewehrungskorb der Säule wird senkrecht in den Aushub mit einem Spalt des Bodens versenkt und senkrecht mit dem Exzentrizitätausgleich zentriert, und der Oberteil wird von horizontalen Verschiebungen festgehalten. Der untere Fundamentteil der Säule wird von unten nach oben und der innere Teil der nicht herausziehbaren Verschalung mit einem geschlossenen Rand im oberen Stützteil der Säule ausbetoniert.

Das Betonieren in der nicht herausziehbaren Verschalung in der Projektlage erfolgt im Bohrloch als Ausbetonieren, dabei wird das Bohrloch mit dem Durchmesser D_{c} = A_{B} = B_{B} ≥ Dₖ=Aₖ=Bₖ + 2(εᵣ, + αᵣ + βᵣ) durchgebohrt,
wobei
- Dₖ: der maximale, äquivalente Außendurchmesser des Bewehrungskorbs der Säule ist,
- εᵣ =: (εₓ² + ε_{y}²) die summarische Exzentrizität der Projektion der geometrischen Achse hinsichtlich der Projektion der Achse des Massenmittelpunkts in der Planebene auf das Oberteil der Säule ist,
- αᵣ =: (αₓ² + α_{y}²) die summarische Abweichung der Achse der Bohrung von der Senkrechten ist und
- βr =: (βₓ² + β_{y}²) die summarische Abweichung der Achse der Bohrung in der Planebene ist.

Der Bewehrungskorb der Säule wird senkrecht in die Bohrung mit einem Spalt vom Bohrungsboden mit dem Wert von P≥0,1 D_{c} versenkt, senkrecht zentriert mit dem Exzentrizitätausgleich, und der Oberteil wird von horizontalen Verschiebungen festgehalten, senkrecht auf die Gründung der Bohrung mit einem Fixieren des unteren Teils durch Verriegelungen heruntergelassen. Der untere Fundamentteil der Säule von unten nach oben und der innere Teil der nicht herausziehbaren Verschalung des oberen Stützteils der Säule werden ausbetoniert.

Nach dem Ausbetonieren erfolgt das Ausbreiten und Zementieren des Grundbodens über die technologische Rohrleitung, die im Inneren des Bewehrungskorbs verläuft. Der Raum zwischen der nicht herausziehbaren Verschalung und den Aushubwänden im oberen Stützteil der Säule wird mit einem gekörnten Werkstoff ausgefüllt.

### Aufbau der Säule

Die Stahlbetonstütze (Figuren 1, 4, 7, 10) ist mit der Möglichkeit der Aufstellung im Grundaushub ausgeführt, enthält einen mit der Betonmasse ausbetonierten ganzen Bewehrungskorb (5, 6) und Einlegeteile (7 oder 8) der Säule, die einen geschlossenen Rand mit Versteifungsrippen hat. Die Säule ist in einen oberen Teil 1 (der Stützteil für Decken) und in einen unteren Teil 3 (der Fundamentstützteil) mit den Hauptmaßen A_{KI} und B_{KI} der Nebenlinien des Unterteils des Bewehrungskorbs längs der Achsen Y und X jeweils aufgeteilt. Der Bewehrungskorb wird im oberen Stützteil in die nicht herausziehbare Verschalung 2 mit dem geschlossenen Rand eingesetzt. Der obere und untere Teil des Bewehrungskorbs werden rechtzeitig oder auf der Höhe des Vorschachts bei der Montage überlappt und beim Verschluss 4 zur Sicherung des Verklemmens des Oberteils der Säule im unteren Fundamentteil nach dem Ausbetonieren verbunden.

Die Säule wird mit den Hauptabmessungen der Nebenlinien des Unterteils des Bewehrungskorbs längs der Achse Y unter der Bedingung A_{KI} < A_{BI} um den Wert Ω_{y} = 2(ε_{y} + α_{y} + β_{y}) und längs der Achse X unter der Bedingung B_{KI} < B_{BI} um den Wert Ωₓ = 2(εₓ + αₓ + βₓ) zum Exzentrizitätsausgleich der Aufstellung des ganzen Bewehrungskorbs der Säule und zum Ausgleich der Ausbaggerungsfehler der Aushubschlitze im Grund bei deren Errichtung ausgeführt, wodurch eine erhöhte Genauigkeit der Säulenaufstellung in der Projektlage gewährleistet wird.

Der obere Teil des Bewehrungskorbs der Säule 5 wird aus Arbeitslängs- und Verteilerstiften zusammengesetzt und unterscheidet sich praktisch nicht von dem Bewehrungskorb der herkömmlichen Säule.

Zur Sicherung der Verbindung der Säule, die in Ein- oder Mehrschlitzaushüben gebaut wird, mit den Deckenplatten der unterirdischen Stockwerke und der Bodenplatte im Bewehrungskorb des Oberteils 5 sind Einlegeteile 7 oder 8 als rechteckige oder runde Rohre mit senkrecht oder radial angeschweißten Versteifungsrippen oder als Rohre einer anderen freien Form mit Versteifungsrippen montiert.

Die Hauptabmessungen der Einlegerohre sind kleiner als die Hauptabmessungen der nicht herausziehbaren Verschalung mit einem geschlossenen Rand 2 um die verdoppelte Breite des Tragrandeinschnittarms, der das Abstützen der Decken und der Bodenplatte auf die Schlitzsäule nach dem Grundsatz "Beton auf Beton" ermöglicht, ohne Berücksichtigung des Einsatzes der nicht herausziehbaren Verschalung 2, wodurch die für unterirdische Bauten erforderliche Feuerbeständigkeit der Tragkonstruktionen gewährleistet wird. Die Länge der Einlegeteile 7 oder 8 wird nicht kleiner als die Summe der Dicke der in den Kopplungseinheiten mit der Stahlbetonstütze angrenzenden Decke (Bodenplatte) und der dreifachen Montagetoleranz nach der Höhe des Säulengerippes (3 x 50 mm) angenommen.

Die senkrecht oder radial an das Einlegerohr angeschweißten Versteifungsrippen gleichen die Abschwächung der Tragfähigkeit der Säule während des Heraushackens des Betons bei der Ausführung der Trageinschnittarme der Kopplungseinheiten mit den Decken und der Bodenplatte aus. Die Versteifungsrippen dienen ebenfalls zur koaxialen Kupplung der Arbeitslängsstifte des Oberteils des Bewehrungskorbs der Säule 5 untereinander im Elektroschweißverfahren.

Der Oberteil des Bewehrungskorbs der Säule 5 auf der Höhe des Verschlussbodens 4 im unteren Teil des Bewehrungskorbs der Säule 6 wird an die nicht herausziehbare Verschalung mit einem geschlossenen Rand 2 an den inneren Anschlag fest angeschweißt.

Der untere Teil des Bewehrungskorbs der Säule 6 wird aus Arbeitslängs- und Verteilerstiften zusammengesetzt und mit überlappten Schweißverbindungen mit der nicht herausziehbaren Verschalung mit einem geschlossenen Rand 2 im Bereich des Verschlusses 4 vor der Aufstellung in den Aushub des ganzen Bewehrungskorbs verbunden.

Im Inneren der Ober- und Unterteile 5, 6 des Bewehrungskorbs der Säule wird eine durchgehende, technologische Rohrleitung 12 verlegt, deren Oberteil oberhalb des Kopfs der aufzubauenden Säule und deren unterer Teil an die untere Fläche des Unterteils des Bewehrungskorbs 6 hinausgeführt und gleichzeitig mit einem Holz- oder Gipspfropfen verstopft ist. Die technologische Rohrleitung 12 dient zur Prüfung durch einen Inklinationsmesser der senkrechten Lage des ganzen Bewehrungskorbs bei der Montage, der der Ausbetonierung der Säule folgenden, individuellen, genaueren, geologischen Erkundung, der Spülung des Bodens der Stahlbetonstütze von Schlamm und zur Bildung einer verbreiterten Langsohle und Zementierung der Bodengrundlage.

Im Einzelfall wird die Stahlbetonstütze (Fig. 18) in einem Bohrloch ausgeführt, enthält einen mit der Betonmasse ausbetonierten Bewehrungskorb 5, 6 und Einlegeteile 8, die einen geschlossenen Rand mit Radialversteifungsrippen hat. Die Säule ist in den oberen Teil 1 (ein Stützteil für Decken) und in den unteren Teil 3 (der Fundamentstützteil) mit einem äquivalenten Durchmesser D_{c} = A_{B} = B_{B} aufgeteilt. Der Bewehrungskorb wird in die nicht herausziehbare Verschalung im Einzelfall nur im oberen Stützteil der Säule untergebracht. In diesem Fall werden der obere und der untere Teil des Bewehrungskorbs überlappt und mit dem Verschluss 4 zur Sicherung einer starren Kopplung und der Einheitlichkeit des Oberteils und des Unterteils verbunden. Der Unterteil wird im Unterbau mit einer Abbaukammer 13 zur Sicherung der Tragfähigkeit der Säule im Boden mit Verriegelungen (14) zum Festhalten des Unterbaus der Säule vor horizontalen Verschiebungen ausgeführt.

Die Säule wird mit einem maximalen Außendurchmesser Dₖ = A_{K} = B_{K} < D_{c} = A_{B} = B_{B} um den Wert Ωᵣ = 2(εᵣ + αᵣ + βᵣ) zum Exzentrizitätsausgleich der Säule und zum Ausgleich der Bohrungsfehler bei der Säulenerrichtung ausgeführt, wodurch eine erhöhte Genauigkeit der Säulenaufstellung in der Projektlage gewährleistet wird.

Der obere Teil des Bewehrungskorbs der Säule 5, die im Bohrloch errichtet wird, wird aus Arbeitslängs- und Verteilerring- oder Spiralstiften zusammengesetzt und unterscheidet sich praktisch nicht von dem Bewehrungskorb des herkömmlichen gebohrten Ortpfahls.

Zur Sicherung der Verbindung der Säule, die in dem Bohrloch gebaut wird, mit den Deckenplatten der unterirdischen Stockwerke und der Bodenplatte im Bewehrungskorb des Oberteils 5 sind Einlegeteile 8 als Rohre mit einem kleineren Durchmesser mit den radial angeschweißten Versteifungsrippen angebracht. Der Durchmesser der Einlegerohre ist kleiner als der der nicht herausziehbaren Rohrverschalung (2) um die doppelte Breite des Tragrandeinschnittarms, der das Abstützen der Decken und der Bodenplatte auf die Stahlbetonstütze nach dem Grundsatz "Beton auf Beton" ohne Berücksichtigung des Einsatzes der nicht herausziehbaren Rohrverschalung 2 ermöglicht, wodurch die für unterirdische Bauwerke erforderliche Feuerbeständigkeit der Tragkonstruktionen gewährleistet wird. Die Länge der Einlegeteile 8 wird nicht kleiner als die Summe der Dicke der in den Kopplungseinheiten mit der Stahlbetonstütze angrenzenden Decke (Bodenplatte) und der dreifachen Montagetoleranz nach der Höhe des Säulengerippes (3x100 mm) angenommen. Die radial an das Einlegerohr angeschweißten Versteifungsrippen gleichen die Abschwächung der Tragfähigkeit der Säule während des Heraushackens des Betons bei der Ausführung der Trageinschnittarme der Kopplungseinheiten mit den Decken und der Bodenplatte aus. Die Versteifungsrippen dienen ebenfalls zur koaxialen Kopplung der Arbeitslängsstifte des Oberteils des Bewehrungskorbs der Säule 5 untereinander im Elektroschweißverfahren.

Der Oberteil des Bewehrungskorbs der Säule 5, die im Bohrloch errichtet wird, wird auf der Höhe des Verschlussbodens 4 im unteren Teil des Bewehrungskorbs der Säule 6 an die nicht herausziehbare Rohrverschalung 2 an den inneren Anschlag angeschweißt. Der untere Teil des Bewehrungskorbs der Säule 6 wird aus Arbeitslängs- und Verteilerrund- oder Spiralstiften zusammengesetzt und mit überlappten Schweißverbindungen mit der nicht herausziehbaren Rohrverschalung 2 im Bereich des Verschlusses 4 verbunden. Der Unterteil des Bewehrungskorbs der Säule 6 wird mit einer Abbaukammer 13 mit Verriegelungen 14 zur Befestigung des Unterteils der Säule 6 von horizontalen Verschiebungen sowohl in der Montageabschlussstufe des ganzen Bewehrungskorbs im Bohrloch, als auch im Verlaufe der Ausbetonierung der Säule ausgestattet.

Die Abbaukammer 13 ermöglicht, die Vermischung der Betonmasse im Laufe der Ausbetonierung der Säule im Verfahren eines senkrecht im Inneren des Bewehrungskorbs 5, 6 wandernden Rohrs mit dem auf dem Boden abgeschiedenen Bohrschlamm auszuschließen und das Ausbreiten und Zementieren zur Sicherung der hohen Tragfähigkeit der Säule nach dem Grundboden durchzuführen. Die Abbaukammer 13 wird für den Gesamtdruck des Pfahls der Betonmischung, für das Gewicht des ganzen Bewehrungskorbs 5, 6 sowie für das Gewicht der Füllung mit einem körnigen Werkstoff (Kies oder Schotter) des Spalts zwischen den Bohrungswänden und der Rohrverschalung 2 ausgelegt.

Im Inneren des Ober- und Unterteils 5, 6 des Bewehrungskorbs der Säule, die im Bohrloch errichtet wird, wird eine durchgehende, technologische Rohrleitung 12 verlegt, deren Oberteil oberhalb des Kopfs der aufzubauenden Säule und deren unterer Teil in die Abbaukammer 13 hinausgeführt ist. Die technologische Rohrleitung 12 dient zur Prüfung durch ein Inklinationsmesser der senkrechten Lage des ganzen Bewehrungskorbs bei der Montage, der der Ausbetonierung der Säule folgenden, individuellen, genaueren, geologischen Erkundung, der Spülung der Abbaukammer (13) von Bohrschlamm und zur Bildung einer verbreiterten Langsohle und Zementierung der Bodengrundlage.

Die individuelle, genauere, geologische Erkundung, die über die technologische Rohrleitung 12 im Boden der Stahlbetonstütze erfolgt, die im Einschlitz- oder Mehrschlitzaushub oder im Bohrloch errichtet wird, ermöglicht den aktuellen, geologischen Aufbau und die Tragfähigkeit der Böden unmittelbar in deren Grundlage auszuwerten und notfalls Maßnahmen zur Erhöhung der Tragfähigkeit zu treffen sowie das Risiko des Einsatzes der Stahlbetonstützen bei der Errichtung der Bauart der Gebäude gleichzeitig nach oben und nach unten unterhalb der Nullmarke auszuschließen.

### Bauart einer Stahlbetonstütze

Die Bauart einer Stahlbetonstütze vereinigt die Arbeitsgänge der Anfertigung und der Aufstellung der Säule in der Projektlage, ermöglicht das Zentrieren ihres ganzen Bewehrungskorbs mit dem Exzentrizitätsausgleich der Projektion der geometrischen Achse hinsichtlich der Projektion der Achse des Massenmittelpunkts zu erledigen.

Das Verfahren der Errichtung der Stahlbetonstütze in einem Einschlitz- und Mehrschlitzaushub sieht das Ausbaggern des Aushubs 9 mit den Hauptmaßen längs der Achse Y unter der Bedingung A_{BI}> A_{KI} um den Wert Ω_{y} = 2(ε_{y} + α_{y} + β_{y}) und längs der Achse X unter der Bedingung B_{BI} > B_{KI} um den Wert Ωₓ = 2(εₓ + αₓ + βₓ) unter Berücksichtigung einer eventuellen Abweichung der Schlitze des Aushubs in der Planebene und von der Senkrechten in der Regel unter dem Schutz eines Tonmörtels vor.

Die Konstruktion der Kopplungseinheiten der Stahlbetonstütze, welche in einem Einschlitz- und Mehrschlitzaushub errichtet wird, mit den Decken der unterirdischen Stockwerke und der Bodenplatte bestimmt die Toleranz nach der Höhenstellung des Kopfs der Säule nach der Errichtung in der Größe von ±50mm.

Bei der Verwendung des Tonmörtels im Verlaufe der Einrichtung des Aushubs wird nach 20 dem Abschluss der Ausbaggerung der abgearbeitete Tonmörtel durch einen frisch zubereiteten ersetzt.

Das Versenken 10 des ganzen Bewehrungskorbs 2, 5, 6 oder einzeln in Teilen (zuerst 6, dann 2, 5 mit der Kopplung durch Schweißen bei der Montage auf der Höhe des Vorschachts) in den Aushub erfolgt mittels eines LKW-Krans mit den zu diesen Zwecken notwendigen Eigenschaften mit der in der Fläche des Oberteils ausgehängten Federung (der Vorschachthöhe) und mit einem Spalt zwischen dem Unterteil des Bewehrungskorbs und dem Aushubboden von mindestens 40 cm.

Anschließend wird über dem Kopf des Oberteils des Bewehrungskorbs 2, 5 der Säule ein Inventarführungsaufspanntisch aufgestellt, der mit einem System waagerechter und senkrechter Hydrohebewinden ausgestattet ist. Der Stuhlrahmen des Zentrieraufspanntischs wird vorübergehend am Vorschacht starr befestigt.

Das Zentrieren 11 des ausgehängten, ganzen Bewehrungskorbs 2, 5, 6 erfolgt durch horizontale Hydrohebewinden des Aufspanntisches in der Planebene und durch senkrechte Hydrohebewinden nach der Höhe. Dabei nimmt das ganze Gerüst eine senkrechte Lage unter der Einwirkung des eigenen Gewichts (Zustand eines "Lots") ein, während es im Grundaushub mit größeren Hauptabmessungen frei hängen bleibt, und die senkrechten Hydrohebewinden werden ausschließlich zur Beseitigung der Schiefstellung des Aushängens benutzt. Der Ausgleich der Exzentrizität der Projektion der geometrischen Achse hinsichtlich der Projektion der Achse des Massenmittelpunkts wird durch die Konstruktion des Bewehrungskorbs 5, 6 erreicht.

Der abschließende Arbeitsgang des Zentrierens ist die Prüfung der senkrechten Lage des ganzen Bewehrungskorbs 2, 5, 6 oder dessen Oberteils 2, 5 durch einen Inklinationsmesser, der in der technologischen Rohrleitung 12 aufgestellt wird.

Das Ausbetonieren 11 der Säule erfolgt kontinuierlich im Verfahren des senkrecht im Inneren des Bewehrungskorbs 5, 6 verschobenen Gußbetonrohrs mit einem parallelen Zementieren (Aufschüttung) mit einem körnigen Werkstoff (Kies oder Schotter der Fraktion 40-70 mm) des Spalts zwischen der nicht herausziehbaren Verschalung mit einem geschlossenen Rand 2 und den Bohrungswänden. Das Zementieren beginnt nach dem Abschluss des Ausbetonierens des Unterteils des Bewehrungskorbs 6 und parallel zu dem Ausbetonieren des Oberteils des Bewehrungskorbs 5. Vorab wird am Vorschacht der Oberteil des Bewehrungskorbs 2, 5 starr befestigt, und der Inventarführungsaufspanntisch wird abgenommen.

Nach der Errichtung der Säule in einem Einschlitz- und Mehrschlitzaushub über die technologische Rohrleitung, deren Stirnseiten für die Zeit des Ausbetonierens der Säule mit Holz- oder Gipspfropfen verschlossen sind, erfolgt eine genauere, geologische Erkundung in der Säulengründung.

Eine derartige zusätzliche, geologische Erkundung in Ergänzung zum erwähnten technischen Ergebnis ermöglicht, das Risiko der unzulässigen Setzung der Säule wegen der Nichtübereinstimmung der aktuellen, geologischen Bedingungen mit den im Projekt vorgegebenen auszuschließen und eine richtige Entscheidung unter den Bauvoraussetzungen je nach der Notwendigkeit und der Größe der Breitenzunahme und der Zementierung des Grundbodens der Säule zur Gewährleistung der Tragfähigkeit beim Bau von Gebäuden und Bauwerken gleichzeitig nach oben und nach unten unter die Nullmarke zu treffen.

Als Einzelfall sieht das Verfahren die Bohrung des Bohrlochs 9, 24 mit dem Durchmesser von D_{C} = A_{B} = B_{B} > D_{K} = A_{K} = B_{K} um den Wert Ωᵣ = 2(εᵣ + αᵣ + βᵣ) unter der Berücksichtigung einer eventuellen Abweichung der Bohrungsachse in der Planebene und von der Senkrechten in der Regel unter dem Schutz des Tonmörtels vor.

Die Konstruktion der Kopplungseinheiten der Stahlbetonstütze, welche in einem Bohrloch errichtet wird, mit den Decken der unterirdischen Stockwerke und der Bodenplatte bestimmt die Toleranz nach der Höhenstellung des Kopfs der Säule nach der Errichtung in der Größe von ±100 mm.

Die jeweilige Toleranz wird auch für die Tiefe des Bohrlochs gefordert. Da die erwähnte Toleranz im Verlaufe der Bohrung schwierig zu gewährleisten ist, sieht das Bauverfahren eine ausgleichende Zuschüttung mit einem körnigen Werkstoff (Kies oder Schotter der Fraktion 40-70 mm) auf dessen Boden vor, falls die Solltiefe der Bohrung nach dem Räumen der Bohrungsgründung von abgeschiedenem, ausgebohrten Grund oder Gestein größer als 100 mm ist. Bei der Verwendung von Tonmörtel beim Bohren nach der Vollendung der Bohrlochbohrung wird der abgearbeitete Tonmörtel durch einen frisch zubereiteten ersetzt.

Die Menge des für die Zuschüttung gebrauchten, körnigen Werkstoffs wird rechnerisch durch die Messung der Tiefe des ausgebohrten Bohrlochs ermittelt.

Das Rammen des zuzuschüttenden, körnigen Werkstoffs erfolgt unter Verwendung von Standardanbaubohrgeräten. Danach erfolgt die wiederholte Messung der Bohrlochtiefe und notfalls eine weitere Zuschüttung mit dem körnigen Werkstoff auf die Gründung und dessen Rammen.

Das Versenken 10 des ganzen Bewehrungskorbs 2, 5, 6 in das Bohrloch erfolgt mit einem LKW-Kran mit den dafür erforderlichen Kennwerten.

Der versenkte Bewehrungskorb 2, 5, 6 durch die Abbaukammer 13 stützt sich auf die Gründung der Bohrung, die mit dem gerammten, körnigen Werkstoff aufgeschüttet ist, und Verriegelungen 14 greifen an diesem an.

Anschließend wird oberhalb des Kopfs des Oberteils des Bewehrungskorbs 2, 5 der Säule ein Inventarführungsaufspanntisch aufgestellt, der mit dem System der waagerechten und senkrechten Hydrohebewinden ausgestattet ist. Der Stuhlrahmen des Zentrieraufspanntischs wird vorübergehend am Vorschacht starr befestigt.

Dem Zentrieren 10 des ganzen Bewehrungskorbs 2, 5, 6 geht das Ausfahren des Gerüsts mittels senkrechter Hydrohebewinden des Aufspanntischs um den Wert P0,1Dc hinsichtlich des Oberteils der ausebnenden Aufschüttung in der Gründung des Bohrlochs voraus. Dabei "löst sich" die Abbaukammer 13 vom Boden des Bohrlochs um den gleichen Wert los, und das Gerüst bleibt im Bohrloch frei hängen, während es eine senkrechte Lage unter der Einwirkung des eigenen Gewichts (Zustand eines "Lots") einnimmt. Der Exzentrizitätsausgleich der Projektion der geometrischen Achse hinsichtlich der Projektion der Massenmittelpunktachse wird durch die Konstruktion des Bewehrungskorbs 5, 6 erreicht.

Das Zentrieren 10 des Bewehrungskorbs in der Planebene erfolgt mittels horizontaler Hydrohebewinden. Der abschließende Arbeitsgang des Zentrierens ist die Prüfung der senkrechten Lage des ganzen Bewehrungskorbs 2, 5, 6 durch einen Inklinationsmesser, der in der technologischen Rohrleitung 12 aufgestellt wird.

Danach wird das in der Planebene ausgerichtete und die Lage des "Lots" eingenommene Gerüst der Säule mittels senkrechter Hydrohebewinden des Aufspanntischs auf der Gründung der Bohrung gleichlaufend versenkt. Die Verriegelungen 14 der Abbaukammer 13 greifen dabei die Aufschüttung mit dem körnigen Werkstoff auf der Gründung der Bohrung unter Festhalten des Unterteils des Bewehrungskorbs 6 gegenüber einer Verschiebung im Verlaufe des Ausbetonierens an.

Das Ausbetonieren 11 der Säule erfolgt kontinuierlich im Verfahren des senkrecht im Inneren des Bewehrungskorbs 5, 6 verschobenen Gussbetonrohrs mit einem parallelen Zementieren (Aufschüttung) mit einem körnigen Werkstoff (Kies oder Schotter der Fraktion 40-70 mm) des Spalts zwischen der nicht herausziehbaren Rohrverschalung und den Bohrungswänden. Das Zementieren beginnt nach dem Abschluss des Ausbetonierens des Unterteils des Bewehrungskorbs 6 und parallel zu dem Ausbetonieren des Oberteils des Bewehrungskorbs 5. Vorab wird am Vorschacht der Oberteil des Bewehrungskorbs 2, 5 starr befestigt, und der Inventarführungsaufspanntisch wird abgenommen.

Nach der Errichtung der Säule im Bohrloch erfolgt über die technologische Rohrleitung, deren Stirnseiten für die Zeit des Ausbetonierens der Säule mit Holz- oder Gipspfropfen verschlossen sind, eine genauere, geologische Erkundung in der Säulengrundlage.

Eine derartige zusätzliche, geologische Erkundung in Ergänzung zum angegebenen, technischen Ergebnis ermöglicht das Risiko der unzulässigen Setzung der Säule wegen der Nichtübereinstimmung der realen, geologischen Bedingungen mit den im Projekt vorgegebenen auszuschließen und eine richtige Entscheidung unter den Bauvoraussetzungen je nach der Notwendigkeit und der Größe der Breitenzunahme und der Zementierung des Grundbodens der Säule zur Gewährleistung der Tragfähigkeit beim Bau von Gebäuden und Bauwerken gleichzeitig nach oben und nach unten unter die Nullmarke zu treffen.

Die technologische Rohrleitung 12, die unter die Abbaukammer 13 hinausgeführt ist, ermöglicht die Spülung des Bohrschlamms, der auf dem Boden des Bohrlochs abgeschieden und nach dem Ausbetonieren der Säule in der Kammer übrig geblieben ist, und mindestens ein Zementierabpressen des Fußes durchzuführen, falls kein Ausbreiten oder keine umfangreicheren Zementierarbeiten benötigt werden.

Das Aufbauverfahren ermöglicht die genaue Errichtung der Stahlbetonstütze im Bohrloch mit der Abweichung ihrer Achse von der Senkrechten von nicht mehr als 1:500 und ±5 mm in der Planebene.

### 5. Möglichkeit der Umsetzung der Erfindung

Die Vereinigung der Funktionen eines Fundamentteils und eines senkrechten Tragelements eines Gebäudes oder eines Bauwerks in einer Konstruktion und das Verfahren der Errichtung der Säule erhöhen die Genauigkeit der Montage, gewährleisten die vielseitige Anwendbarkeit und ermöglichen gleichzeitig (parallel) bzw. nacheinander (in beliebiger Reihenfolge), die Arbeiten oberhalb und unterhalb der Erdmarke auszuführen.

Die Stahlbetonstütze und deren Aufbauverfahren erfordern keine besondere Ausstattung und keine spezielle Ausbildung des Errichters für die Errichtung der Säule.

## Patentansprüche

1. Stahlbetonstütze, die einen mit der Betonmasse ausbetonierten Bewehrungskorb und Einlegeteile einschließt und aus einem oberen Stützteil und unteren Fundamentteil besteht,
**dadurch gekennzeichnet,**
**dass** die Säule in einer nicht herausziehbaren Verschalung in einem Ein- und Mehrschlitzgrundaushub ausgeführt wird, dass der obere Teil des Bewehrungskorbs in einer nicht herausziehbaren Verschalung mit einem geschlossenen Rand errichtet wird, deren Projektion des geometrischen Mittelpunkts des Querschnitts mit der Projektion des geometrischen Mittelpunkts des Querschnitts des unteren Teils des Bewehrungskorbs vereint ist, wobei die Größen der Nebenlinien des Unterteils des Bewehrungskorbs längs der Achse Y unter folgender Bedingung angenommen werden: bei ${A}_{KI} < {A}_{BI} ⁢ { zu Ω}_{y} = 2 ⁢ \left({ε}_{y}+{α}_{y}+{β}_{y}\right) ,$
wobei
Y die Achse ist, die über den geometrischen Mittelpunkt des Querschnitts des Unterteils des Gerüsts verläuft,
A_{KI} die Hauptmaße der Nebenlinien des Unterteils des Gerüsts längs der Achse Y sind,
A_{BI} die ihnen entsprechende Hauptmaße der Aushubschlitze längs der Achse Y sind,
k der Index der auf das Gerüst bezogenen Größe ist,
B der Index der auf den Aushubschlitz bezogenen Größe ist,
i der Index der Größe ist,
ε_{y} ein Bestandteil der Exzentrizität längs der Achse Y des geometrischen Mittelpunkts des ganzen Bewehrungskorbs hinsichtlich der Projektion von dessen Massenmittelpunkt in der Planebene von dessen Oberteil ist,
α_{y} die größte Abweichung des Aushubs von der Senkrechten längs der Achse Y ist,
β_{y} die Abweichung des geometrischen Mittelpunkts des Aushubs in der Planebene längs der Achse Y in der Fläche des Oberteils der Säule ist,
und ferner die Größen der Nebenlinien des Unterteils des Bewehrungskorbs längs der Achse X unter folgender Voraussetzung angenommen werden: bei ${B}_{KI} < {B}_{BI} ⁢ { zu Ω}_{y} = 2 ⁢ \left({ϵ}_{x}+{α}_{x}+{β}_{x}\right) ,$
wobei
X die Achse ist, die über den geometrischen Mittelpunkt des Querschnitts des Unterteils des Gerüsts senkrecht zur Achse Y verläuft,
B_{KI} die Hauptmaße der Nebenlinien des Unterteils des Gerüstes längs der Achse X sind,
B_{BI} die Hauptmaße der Aushubschlitze längs der Achse X sind,
εₓ ein Bestandteil der Exzentrizität längs der Achse X der Projektion des geometrischen Mittelpunkts des ganzen Bewehrungskorbs der Säule hinsichtlich der Projektion von dessen Massenmittelpunkt in der Planebene von dessen Oberteil ist,
αₓ die größte Abweichung des Aushubs von der Senkrechten längs der Achse X ist und
βₓ die Abweichung des geometrischen Mittelpunkts des Aushubs in der Planebene längs der Achse X in der Fläche des Oberteils der Säule ist,
und **dass** die Einlegeteile im oberen Stützteil der Säule auf der Markenhöhe der Bodenplatte und der Marken der Deckenplatten untergebracht und als geschlossene Ränder mit Versteifungsrippen ausgeführt sind.

2. Stahlbetonstütze nach Anspruch 1,
**dadurch gekennzeichnet,**
**dass** die Säule in einer nicht herausziehbaren Verschalung im Bohrloch mit dem äquivalenten, maximalen Außendurchmesser D_{K}<D_{C} des Bewehrungskorbs in der Größe Ωᵣ = 2(εᵣ, + αᵣ + βᵣ) ausgeführt ist,
wobei
D_{C} = A_{B} = B_{B} der Durchmesser des Bohrlochs,
εᵣ = √ (εₓ² + ε_{y}² ) die summarische Exzentrizität der geometrischen Achse hinsichtlich der Projektion der Achse des Massenmittelpunkts der Säule in der Planebene des Oberteils der Säule,
αᵣ = √(αₓ² + α_{y}²) die summarische Abweichung der Achse der Bohrung von der Senkrechten,
βᵣ = √(βₓ² + β_{y}²) die summarische Abweichung der Achse der Bohrung in der Planebene ist,
und dass die nicht herausziehbare Verschalung aus einem Rohr eines runden, rechteckigen oder eines anderen freien, gegenüber den Achsen X, Y symmetrischen Querschnitts mit einem geschlossenen Rand gebildet und der untere Teil der Säule mit einer Abbaukammer und mit Verriegelungen ausgestattet ist.

3. Stahlbetonstütze nach Anspruch 1,
**dadurch gekennzeichnet,**
**dass** ein Teil des Bewehrungskorbs im unteren Fundamentteil der Säule sich mit dem Teil des Bewehrungskorbs überlappt, der im oberen Stützteil mit einem Verschluss der Bauteile des Bewehrungskorbs untergebracht ist.

4. Stahlbetonstütze nach Anspruch 1,
**dadurch gekennzeichnet,**
**dass** in den Schlitzaushüben die Maße des Teils des Bewehrungskorbs, der im oberen Stützteil der Säule liegt, gleich oder kleiner als die inneren Maße der nicht herausziehbaren Verschalung mit einem geschlossenen Rand sind und dass die Hauptmaße längs der Achsen X, Y der Nebenlinien des Unterteils des Bewehrungskorbs, der im unteren Fundamentteil der Säule liegt, gleich oder größer als die Hauptaußenmaße der nicht herausziehbaren Verschalung sind.

5. Stahlbetonstütze nach Anspruch 1,
**dadurch gekennzeichnet,**
**dass** in den Bohrungsaushüben der äquivalente Außendurchmesser des Teils des Bewehrungskorbs, der im oberen Stützteil der Säule untergebracht ist, gleich oder kleiner als der innere Durchmesser der nicht herausziehbaren Verschalung ist und dass der äquivalente Innendurchmesser des Teils des Bewehrungskorbs, der im unteren Fundamentteil der Säule untergebracht ist, gleich oder größer als der Außendurchmesser der nicht herausziehbaren Verschalung ist.

6. Verfahren zur Errichtung einer Stahlbetonstütze im Grundaushub, welches Arbeitsgänge der Anfertigung des Bewehrungskorbs der Säule mit Einlegeteilen und das Betonieren in einer nicht herausziehbaren Verschalung in der Projektlage im Ein- oder Mehrschlitzaushub mit dem Ausbetonieren einer Stahlbetonstütze nach einem der vorstehenden Ansprüche einschließt,
**dadurch gekennzeichnet,**
**dass** die Säule aus einem oberen Stütz- und unteren Fundamentteil ausgeführt ist, wobei der Grundaushub mit den Abmessungen längs der Achse Y ausgeführt wird, die unter folgender Voraussetzung: ${A}_{BI} > {A}_{KI} + 2 ⁢ \left({ϵ}_{y}+{α}_{y}+{β}_{y}\right) ,$ und längs der Achse X unter folgender Voraussetzung angenommen ist: ${B}_{BI} < {B}_{KI} + 2 ⁢ \left({ϵ}_{x}+{α}_{x}+{β}_{x}\right) ,$
wobei
Y die Achse ist, die über den geometrischen Mittelpunkt des Querschnitts des Unterteils des Gerüsts verläuft,
X die Achse ist, die über den geometrischen Mittelpunkt des Querschnitts des Unterteils des Gerüsts, senkrecht zur Achse Y verläuft,
A_{KI} die Hauptmaße der Nebenlinien des Unterteils des Gerüsts der Säule längs der Achse Y sind,
B_{KI} die Hauptmaße der Nebenlinien des Unterteils des Gerüsts der Säule längs der Achse X sind,
A_{BI} die denen entsprechenden Hauptmaße der Aushubschlitze längs der Achse Y sind,
B_{BI} die Hauptmaße der Aushubschlitze längs der Achse X sind,
k der Index der auf das Gerüst bezogenen Größe ist,
B der Index der auf den Aushubschlitz bezogenen Größe ist,
i der Index der Größe ist,
ε_{y} und εₓ Bestandteile der Exzentrizität längs der Achsen Y und X entsprechend der Projektion des geometrischen Mittelpunkts des ganzen Bewehrungskorbs der Säule hinsichtlich der Projektion von dessen Massenmittelpunkt in der Planebene von dessen Oberteil sind,
α_{y} und αₓ jeweils die größten Abweichungen des Aushubs von der Senkrechten längs der Achsen Y und X sind und
β_{y} und βₓ jeweils die Abweichungen des geometrischen Mittelpunkts des Aushubquerschnitts in der Planebene längs der Achsen Y und X in der Fläche des Oberteils der Säule sind,
und **dass** der Bewehrungskorb der Säule senkrecht in den Aushub mit einem Spalt des Säulenbodens versenkt, senkrecht mit dem Exzentrizitätausgleich zentriert, der Oberteil von horizontalen Verschiebungen festgehalten und der untere Fundamentteil der Säule von unten nach oben und der innere Teil der nicht herausziehbaren Verschalung mit einem geschlossenen Rand im oberen Stützteil der Säule ausbetoniert wird.

7. Verfahren nach Anspruch 6.
**dadurch gekennzeichnet,**
**dass** das Betonieren in der nicht herausziehbaren Verschalung in der Projektlage im Bohrloch als Ausbetonieren erfolgt, wobei das Bohrloch mit dem Durchmesser D_{c} = A_{B} = B_{B} ≥ Dₖ=Aₖ=Bₖ + 2(εᵣ + αᵣ + βᵣ) gebohrt wird,
wobei
Dₖ der maximale, äquivalente Außendurchmesser des Bewehrungskorbs der Säule,
${ε}_{r} = \sqrt{\left({{ε}_{x}}^{2}+{{ε}_{y}}^{2}\right)}$ die-summarische Exzentrizität der Projektion der geometrischen Achse hinsichtlich der Projektion der Achse des Massenmittelpunkts in der Planebene des Oberteils der Säule ist,
$\sqrt{\left({{α}_{x}}^{2}+{{α}_{y}}^{2}\right)}$ die summarische Abweichung der Achse der Bohrung von der Senkrechten ist und
$\sqrt{\left({{β}_{x}}^{2}+{{β}_{y}}^{2}\right)}$ die summarische Abweichung der Achse der Bohrung in der Planebene ist,
und **dass** der Bewehrungskorb der Säule senkrecht in die Bohrung mit einem Spalt des Bohrungsfußes im Wert von P≥0,1D_{c} versenkt wird, senkrecht mit einem Exzentrizitätausgleich zentriert, der Oberteil von horizontalen Verschiebungen festgehalten, senkrecht auf die Gründung der Bohrung mit einem Fixieren des unteren Teils durch Verriegelungen heruntergelassen und der untere Fundamentteil der Säule von unten nach oben und der innere Teil der nicht herausziehbaren Verschalung des oberen Stützteils der Säule ausbetoniert wird.

8. Verfahren nach Anspruch 6,
**dadurch gekennzeichnet,**
**dass** nach dem Ausbetonieren das Ausbreiten und Zementieren des Grundbodens über eine technologische Rohrleitung erfolgt, die im Inneren des Bewehrungskorbs verläuft, und dass der Raum zwischen der nicht herausziehbaren Verschalung und den Aushubwänden im oberen Stützteil der Säule mit einem gekörnten Werkstoff ausgefüllt wird.

## Claims

1. Reinforced concrete column, which includes a reinforcing cage concreted out with the concrete mass and insertion parts and comprises an upper support part and a lower foundation part, **characterised in that** the column is constructed in a non extractable formwork in a single slot and multiple slot ground excavation, **in that** the upper part of the reinforcing cage is erected in a non extractable formwork with a closed edge, the projection of the geometric central point of the cross-section of which being joined to the projection of the geometric central point of the cross-section of the lower part of the reinforcing cage, wherein the variables of the secondary lines of the lower part of the reinforcing cage along the Y axis are assumed under the following condition: where ${A}_{KI} < {A}_{BI} ⁢ { to Ω}_{y} = 2 ⁢ \left({ϵ}_{y}+{α}_{y}+{β}_{y}\right) ,$
wherein
Y is the axis which extends above the geometric central point of the cross-section of the lower part of the framework,
A_{KI} are the main measurements of the secondary lines of the lower part of the framework along the Y axis,
A_{BI} are the main measurements of the excavation slots along the Y axis corresponding thereto,
K is the index of the variable referring to the framework,
B is the index of the variable referring to the excavation slot,
i is the index of the variable,
ε_{y} is a component part of the eccentricity along the Y axis of the geometric central point of the entire reinforcing cage with regard to the projection of the central point of its mass in the planar plane of its upper part,
α_{y} is the largest deviation of the excavation from the vertical along the Y axis,
β_{y} is the deviation of the geometric central point of the excavation in the planar plane along the Y axis in the face of the upper part of the column,
and in addition, the variables of the secondary lines of the lower part of the reinforcing cage along the X axis are assumed under the following condition: where ${B}_{KI} < {B}_{BI} ⁢ { to Ω}_{y} = 2 ⁢ \left({ϵ}_{x}+{α}_{x}+{β}_{x}\right) ,$
wherein
X is the axis which extends above the geometric central point of the cross-section of the lower part of the framework at right angles to the Y axis,
B_{KI} are the main measurements of the secondary lines of the lower part of the framework along the X axis,
B_{BI} are the main measurements of the excavation slots along the X axis,
εₓ is a component part of the eccentricity along the X axis of the projection of the geometric central point of the entire reinforcing cage of the column with regard to the projection of the central point of its mass in the planar plane of its upper part,
αₓ is the largest deviation of the excavation from the vertical along the X axis,
βₓ is the deviation of the geometric central point of the excavation in the planar plane along the X axis in the face of the upper part of the column,
and **in that** the insertion parts in the upper support part of the column are accommodated at the mark height of the base plate and the marking of the top plates and are in the form of closed edges with reinforcing ribs.

2. Reinforced concrete column according to claim 1, **characterised in that** the column is configured in a non extractable formwork in the bore hole with the equivalent, maximum outside diameter D_{K}<D_{C} of the reinforcing cage to the order of Ωᵣ = 2(εᵣ + αᵣ + βᵣ),
Wherein ${D}_{C} = {A}_{B} = {B}_{B} is the diameter of bore hole ,$
εᵣ = √(εₓ² + ε_{y}²) is the factor eccentricity of the geometric axis with regard to the projection of the axis of the central point of the mass of the column in the planar plane of the upper part of the column
αᵣ = √ (αₓ² + α_{y}²) is the factor deviation of the axis of the bore from the perpendicular,
βᵣ =√ (βₓ² + β_{y}²) is the factor deviation of the axis of the bore in the planar plane,
and **in that** the non extractable formwork is formed by a pipe with a round, rectangular or another free cross-section that is symmetrical relative to the X, Y axes with a closed edge and the lower part of the column is provided with a dismantling chamber and with locking means.

3. Reinforced concrete column according to claim 1, **characterised in that** a part of the reinforcing cage in the lower foundation part of the column overlaps with the part of the reinforcing cage that is accommodated in the upper support part with a closure of the components of the reinforcing cage.

4. Reinforced concrete column according to claim 1, **characterised in that** in the slot excavations the measurements of the part of the reinforcing cage, which lies in the upper support part of the column, are identical to or smaller than the inside measurements of the non extractable formwork with a closed edge and **in that** the main measurements along the X, Y axes of the secondary lines of the lower part of the reinforcing cage, which lies in the lower foundation part of the column, are identical to or greater than the main outside measurements of the non extractable formwork.

5. Reinforced concrete column according to claim 1, **characterised in that** in the bore excavations the equivalent outside diameter of the part of the reinforcing cage, which is accommodated in the upper support part of the column, is identical to or smaller than the inside diameter of the non extractable formwork and **in that** the equivalent inside diameter of the part of the reinforcing cage, which is accommodated in the lower foundation part of the column, is identical to or greater than the outside diameter of the non extractable formwork.

6. Method for erecting a reinforced concrete column in the ground excavation, the said method including operations for producing the reinforcing cage of the column with insertion parts and concreting in a non extractable formwork in the project position in the single slot or multiple slot excavation with the concreting out of a reinforced concrete column in accordance with one of the preceding claims, **characterised in that** the column is constructed from an upper support part and a lower foundation part, wherein the ground excavation with the dimensions along the Y axis is carried out assuming the following condition: ${A}_{BI} > {A}_{KI} + 2 ⁢ \left({ϵ}_{y}+{α}_{y}+{β}_{y}\right) ,$ and along the X axis assuming the following condition: ${B}_{BI} < {B}_{KI} + 2 ⁢ \left({ϵ}_{x}+{α}_{x}+{β}_{x}\right) ,$
wherein
Y is the axis which extends above the geometric central point of the cross-section of the lower part of the framework,
X is the axis which extends over the geometric central point of the cross-section of the bottom part of the framework, at right angles to the Y axis,
A_{KI} are the main measurements of the secondary lines of the lower part of the framework of the column along the Y axis,
B_{KI} are the main measurements of the secondary lines of the lower part of the framework of the column along the X axis,
A_{BI} are the main measurements of the excavation slots along the Y axis corresponding thereto,
B_{BI} are the main measurements of the excavation slots along the X axis,
K is the index of the variable referring to the framework,
B is the index of the variable referring to the excavation slot,
i is the index of the variable,
ε_{y} and εₓ are component parts of the eccentricity along the Y and X axes corresponding to the projection of the geometric central point of the entire reinforcing cage of the column with regard to the projection of the central point of its mass in the planar plane of its upper part,
α_{y} and αₓ are respectively the largest deviations of the excavation from the vertical along the Y and X axes,
β_{y} and βₓ are respectively the deviations of the geometric central point of the excavation cross-section in the planar plane along the Y and X axes in the face of the upper part of the column,
and **in that** the reinforcing cage of the column is lowered vertically into the excavation with a gap to the column base, is centred vertically by means of the eccentricity adjusting means, the upper part is secured against horizontal displacements and the lower foundation part of the column is concreted out from bottom to top and the inner part of the non extractable formwork with a closed edge in the upper support part of the column is concreted out.

7. Method according to claim 6, **characterised in that** the concreting in the non extractable formwork is carried out in the project position in the bore hole as the concreting out, wherein the bore hole is bored with the diameter D_{C} = A_{B} = BB ≥ D_{K} = A_{K} = B_{K} + 2(εᵣ + αᵣ + βᵣ), wherein
D_{K} is the maximum, equivalent outside diameter of the reinforcing cage of the column,
εᵣ = √4 (εₓ² + ε_{y}²) is the factor eccentricity of the projection of the geometric axis with regard to the projection of the axis of the central point of the mass in the planar plane of the upper part of the column,
αᵣ = √(αₓ² + α_{y}²) is the factor deviation of the axis of the bore from the perpendicular and
βᵣ =√(βₓ² + β_{y}²) is the factor deviation of the axis of the bore in the planar plane,
and **in that** the reinforcing cage of the column is lowered vertically into the bore with a gap from the foot of the bore to the value of P≥0.1 D_{C}, is centred vertically by means of an eccentricity adjusting means, the upper part is secured against horizontal displacements, lowered down vertically onto the foundation of the bore with a securing of the lower part by means of locking means and the lower foundation part of the column is concreted out from bottom to top along with the inner part of the non extractable formwork of the upper support part of the column.

8. Method according to claim 6, **characterised in that** after the concreting out procedure, the spreading and cementing of the base is effected by means of a technological pipe line, which extends in the interior of the reinforcing cage, and **in that** the space between the non extractable formwork and the wall of the excavation in the upper support part of the column is filled in with a granulated material.

## Revendications

1. Pilier en béton armé, qui englobe une cage d'armature remplie de la masse de béton et des pièces d'insertion et qui se compose d'une pièce de pilier supérieure et d'une pièce de fondation inférieure,
**caractérisé en ce que**
la colonne est exécutée dans un coffrage non extractible dans une excavation de base à une et plusieurs tranchées, **en ce que** la partie supérieure de la cage d'armature est établie dans un coffrage non extractible avec un bord sans fin, dont la projection du centre géométrique de la section transversale coïncide à la projection du centre géométrique de la section transversale de la partie inférieure de la cage d'armature, les grandeurs des lignes annexes de la partie inférieure de la cage d'armature le long de l'axe Y répondant à la condition suivante: pour ${A}_{KI} < {A}_{BI} ⁢ { à Ω}_{y} = 2 ⁢ \left({ϵ}_{y}+{α}_{y}+{β}_{y}\right) ,$
où
Y est l'axe qui passe par le centre géométrique de la section transversale de la partie inférieure de l'échafaudage,
A_{KI} sont les dimensions principales des lignes annexes de la partie inférieure de l'échafaudage le long de l'axe Y,
A_{BI} sont les dimensions principales qui y correspondent des tranchées d'excavation le long de l'axe Y,
k est l'indice de la grandeur rapportée à l'échafaudage,
B est l'indice de la grandeur rapportée à la tranchée d'excavation,
i est l'indice de la grandeur,
ε_{y} est une composante de l'excentricité le long de l'axe Y du centre géométrique de l'ensemble de la cage d'armature en ce qui concerne la projection de son centre de masse dans le plan de sa partie supérieure,
α_{y} est le plus grand écart de l'excavation à la verticale le long de l'axe Y,
β_{y} est l'écart du centre géométrique de l'excavation dans le plan le long de l'axe Y dans la surface de la partie supérieure de la colonne,
et en outre les grandeurs des lignes annexes de la partie inférieure de la cage d'armature le long de l'axe sont prises selon la condition préalable suivante :
pour ${B}_{KI} < {B}_{BI} ⁢ { à Ω}_{y} = 2 ⁢ \left({ϵ}_{x}+{α}_{x}+{β}_{x}\right) ,$
où
X est l'axe qui passe par le centre géométrique de la section transversale de la partie inférieure de l'échafaudage perpendiculairement à l'axe Y,
B_{KI} sont les dimensions principales des lignes annexes de la partie inférieure de l'échafaudage le long de l'axe X,
B_{BI} sont les dimensions principales des tranchées d'excavation le long de l'axe X,
ε_{y} est une composante de l'excentricité le long de l'axe X de la projection du centre géométrique de l'ensemble de la cage d'armature de la colonne en ce qui concerne la projection de son centre de masse dans le plan de sa partie supérieure,
αₓ est le plus grand écart de l'excavation à la verticale le long de l'axe X,
β_{y} est l'écart du centre géométrique de l'excavation dans le plan le long de l'axe X dans la surface de la partie supérieure de la colonne,
et **en ce que** les pièces d'insertion dans partie de piller supérieure de la colonne sont logées à la hauteur de repère de la plaque de fond et sur les repères des plaques de plafond et sont réalisées en tant que bords fermés avec des nervures de renfort.

2. Pilier en béton armé selon la revendication 1,
**caractérisé en ce que**
la colonne est réalisée dans un coffrage non extractible dans le trou de forage avec le diamètre extérieur D_{K} < D_{C} maximal équivalent de la cage d'armature de la grandeur Ωᵣ = 2(εᵣ + αᵣ + βᵣ),
où
D_{C} = A_{B} = B_{B} le diamètre du trou de forage,
εᵣ = √(εₓ² + ε_{y}²) l' excentricité-type de l'axe géométrique en ce qui concerne la projection de l'axe du centre de masse de la colonne dans le plan de la partie supérieure de la colonne,
αᵣ = √(αx² + α_{y}²) l'écart-type de l'axe du forage à la verticale,
βᵣ =√(βₓ² + β_{y}²) l' écart-type de l'axe du forage dans le plan,
et **en ce que** le coffrage non extractible est formé d'une tube d'une section transversale circulaire, rectangulaire ou d'une autre section transversale quelconque symétrique par rapport aux axes X, Y, avec un bord sans fin, et **en ce que** la partie inférieure de la colonne est équipée d'une chambre de démontage et de verrouillages.

3. Pilier en béton armé selon la revendication 1,
**caractérisé en ce que**
une partie de la cage d'armature dans la partie de fondation inférieure de la colonne se chevauche avec la partie de la cage d'armature qui est logée dans la pièce de pilier supérieure avec une fermeture des éléments de la cage d'armature.

4. Pilier en béton armé selon la revendication 1,
**caractérisé en ce que**,
dans les excavations de tranchée, les dimensions de la partie de la cage d'armature qui est située dans la pièce de pilier supérieure de la colonne sont égales ou inférieures aux dimensions intérieures du coffrage non extractible avec un bord sans fin, et **en ce que** les dimensions principales le long des axes-X, Y des lignes annexes de la partie inférieure de la cage d'armature qui est située dans la partie de fondation inférieure de la colonne sont égales ou supérieures aux dimensions extérieures principales du coffrage non extractible.

5. Pilier en béton armé selon la revendication 1,
**caractérisé en ce que**,
dans les excavations de forage, le diamètre extérieur équivalent de la partie de la cage d'armature qui est logée dans la pièce de pilier supérieure de la colonne est égal ou inférieur au diamètre intérieur du coffrage non extractible, et **en ce que** le diamètre intérieur équivalent de la partie de la cage d'armature qui est logée dans la partie de fondation inférieure de la colonne est égal ou supérieur au diamètre extérieur du coffrage non extractible.

6. Procédé de réalisation de pilier en béton armé dans l'excavation de sol, qui comprend des phases de travail de fabrication de la cage d'armature de la colonne avec des pièces d'insertion, et le bétonnage dans un coffrage non extractible dans la situation de projet dans l'excavation à tranchée unique ou multiple avec le bétonnage de pilier en béton armé selon l'une des revendications précédentes,
**caractérisé en ce que**
la colonne est réalisée à partir d'une pièce de pilier supérieure et d'une partie de fondation inférieure, l'excavation du sol étant exécutée avec les dimensions le long de l'axe Y, qui répond à la condition préalable suivante: ${A}_{BI} > {A}_{KI} + 2 ⁢ \left({ϵ}_{y}+{α}_{y}+{β}_{y}\right) ,$ et le long de l'axe X à la condition préalable suivante : ${B}_{BI} < {B}_{KI} + 2 ⁢ \left({ϵ}_{y}+{α}_{y}+{β}_{y}\right) ,$
où
Y est l'axe qui passe par le centre géométrique de la section transversale de la partie inférieure de l'échafaudage,
X est l'axe qui passe par le centre géométrique de la section transversale de la partie inférieure de l'échafaudage, perpendiculairement à l'axe Y,
A_{KI} sont les dimensions principales des lignes annexes de la partie inférieure de l'échafaudage le long de l'axe Y,
B_{KI} sont les dimensions principales des lignes annexes de la partie inférieure de l'échafaudage le long de l'axe X,
A_{BI} sont les dimensions principales qui y correspondent des tranchées d'excavation le long de l'axe Y,
B_{BI} sont les dimensions principales des tranchées d'excavation le long de l'axe X,
k est l'indice de la grandeur rapportée à l'échafaudage,
B est l'indice de la grandeur rapportée à la tranchée d'excavation,
i est l'indice de la grandeur,
ε_{y} et εₓ sont des composantes de l'excentricité le long des axes Y et X selon la projection du centre géométrique de l'ensemble de la cage d'armature de la colonne en ce qui concerne la projection de son centre de masse dans le plan de sa partie supérieure,
α_{y} et αₓ sont respectivement les plus grands écarts de l'excavation à la verticale le long des axes Y et X, et
β y et βx sont respectivement les écarts du centre géométrique de la section transversale d'excavation dans le plan le long des axes Y et X dans la surface de la partie supérieure de la colonne,
et **en ce que** la cage d'armature de la colonne est enfoncée verticalement dans l'excavation avec un interstice du fond de colonne, est centrée verticalement avec la compensation d'excentricité, la partie supérieure est protégée des déplacements horizontaux et la partie de fondation inférieure de la colonne est bétonnée de bas en haut et la partie intérieure du coffrage non extractible avec un bord sans fin est bétonnée dans la pièce de pilier supérieure de la colonne.

7. Procédé selon la revendication 6,
**caractérisé en ce que**
le bétonnage dans le coffrage non extractible dans la situation de projet s'effectue dans le trou de forage en tant que remplissage avec du béton, le trou de forage étant foré avec le diamètre D_{C} = A_{B} = B_{B} ≥ D_{K} = A_{K} = B_{K} + 2(εᵣ + αᵣ + βᵣ),
D_{K} est le diamètre extérieur équivalent maximal de la cage d'armature de la colonne,
εᵣ = √(εₓ² + ε_{y}²) l'excentricité-type de la projection de l'axe géométrique en ce qui concerne la projection de l'axe du centre de masse dans le plan de la partie supérieure de la colonne,
αᵣ = √(αₓ² + α_{y}²) l'écart-type de l'axe du forage à la verticale,
βᵣ = √(βₓ² + β_{y}²) l'écart-type de l'axe du forage dans le plan,
et **en ce que** la cage d'armature de la colonne est enfoncée verticalement dans le forage avec un interstice du pied de forage d'une valeur de P ≥ 0,1 D_{c}, centrée verticalement avec une compensation d'excentricité, la partie supérieure est protégée des déplacements horizontaux, descendue verticalement sur la fondation du forage avec une fixation de la partie inférieure par des verrouillages, et la partie de fondation inférieure de la colonne est remplie avec du béton de bas en haut, et la partie intérieure du coffrage non extractible de la pièce de pilier supérieure de la colonne est remplie avec du béton.

8. Procédé selon la revendication 6,
**caractérisé en ce que**,
après le remplissage avec du béton, l'étalement et la cimentation du sol de fond s'effectue par le biais d'une conduite tubulaire technologique qui est située à l'intérieur de la cage d'armature, et **en ce que** l'espace entre le coffrage non extractible et les parois d'excavation dans la pièce de pilier supérieure de la colonne est rempli d'un matériau granulé.
